# EUROPÄISCHE PATENTSCHRIFT

(11) **EP 0 648 882 B1**
(45) Veröffentlichungstag und Bekanntmachung des Hinweises auf die Patenterteilung: **26.11.1997**
(21) Anmeldenummer: 94810571.3
(22) Anmeldetag: 30.09.1994
(51) Int. Cl.: D06C 3/02, F26B 13/10

(54) **Vorrichtung zur Wärmebehandlung einer fortlaufend geführten Warenbahn, insbesondere einer Textilbahn**
Device for thermal treatment of a continuously moving web, especially a textile web
Installation de traitement thermique d'une bande en déplacement continu, en particulier une bande textile

(30) Priorität: 15.10.1993 CH 3122/93; 27.10.1993 CH 3231/93
(43) Veröffentlichungstag der Anmeldung: 19.04.1995
(73) Patentinhaber: SOLIPAT AG, CH-6300 Zug (CH)
(72) Erfinder: Strahm, Christian, CH-9552 Bronschhofen (CH)
(74) Vertreter: Wenger, René

(56) Entgegenhaltungen:
- EP-A- 0 177 723
- EP-A- 0 471 162
- DE-A- 2 143 774
- DE-B- 1 013 034

## Beschreibung

Die Erfindung betrifft eine Vorrichtung zur Wärmebehandlung einer fortlaufend geführten Warenbahn, insbesondere einer Textilbahn, gemäss dem Oberbegriff von Anspruch 1. Derartige Vorrichtungen, auch Düsentrockner oder Konvektionstrockner genannt, sind in der Textilindustrie zum Behandeln von Gewebe und Maschenware seit langer Zeit bekannt und gebräuchlich. Als Behandlungsmittel wird üblicherweise aufgeheizte Umgebungsluft verwendet, wobei in bestimmten Anwendungsfällen auch andere gasförmige Medien oder Mischungen verwendet werden könnten.

Eine gattungsmässig vergleichbare Vorrichtung ist beispielsweise durch die DD-A-255 201, die EP-A- 471162 und die DE-A-2143774 bekannt geworden. Ein Problem bei den bekannten Vorrichtungen besteht darin, dass im Gehäuse und insbesondere auch in den Düsenkästen eine turbulente Strömung herrscht, was zu ungleichmässigen Temperaturschichtungen und damit zu einem unbefriedigenden Trocknungsergebnis führt. Ausserdem sind die einzelnen Düsenkästen von aussen nur schwer zugänglich und der Wärmehaushalt des gesamten Systems ist trotz des Einsatzes von Isolationsmaterial relativ schlecht.

Es ist daher eine Aufgabe der Erfindung, eine Vorrichtung der eingangs genannten Art zu schaffen, bei welcher der Wärmehaushalt insgesamt optimiert wird und bei welcher eine gleichmässigere Verteilung des Behandlungsmittels möglichst ohne Turbulenz und insbesondere auch eine gleichmässigere Temperaturverteilung auf der Warenbahn erzielt wird. Schliesslich soll die Vorrichtung insgesamt eine bessere Zugänglichkeit für Wartungs- und Reparaturarbeiten ermöglichen. Diese Aufgabe wird erfindungsgemäss mit einer Vorrichtung gelöst, welche die Merkmale im Anspruch 1 aufweist. Es hat sich dabei überraschend gezeigt, dass das Gebläse nicht wie bei den bekannten Vorrichtungen so nahe wie möglich an der Eintrittsöffnung der Düsenkästen angeordnet sein muss, sondern dass im Gegenteil erheblich bessere Resultate erzielt werden, wenn der Abstand zwischen dem Gebläse und dem Lufteintritt in die Düsen so gross wie möglich gewählt wird. Durch den grossen und relativ langen Druckraum kann sich eine laminare Strömung aufbauen, was zu einer gleichmässigen Luftverteilung in allen Düsen über die gesamte Länge und Breite des Trockenraums führt. Auch die Temperaturverteilung ist wesentlich besser, als bei den notgedrungen turbulenten Strömungen in den relativ kurzen Trockenräumen gemäss Stand der Technik.

Wenn das Gehäuse eine Deckenwand aufweist und wenn das Gebläse unter der Deckenwand im Gehäuse angeordnet ist, bleibt der Bereich der Warenbahn auch auf der Gebläseseite frei zugänglich. Die Drehachse des Gebläses kann vertikal verlaufen und die Antriebsvorrichtung kann über der Deckenwand auf dem Gehäuse angeordnet sein. Dadurch ist die Antriebsvorrichtung bei optimaler Zugänglichkeit platzsparend untergebracht.

Weitere Vorteile werden erzielt, wenn die Heizvorrichtung im Druckraum zwischen dem Gebläse und der Eintrittsöffnung am Düsenkasten angeordnet ist. Infolge der Ausdehnung des Behandlungsmittels innerhalb des Druckraumes vergrössert sich die Ausblasgeschwindigkeit an den Düsen, ohne dass eine erhöhte Gebläseleistung erforderlich wäre. Ausserdem werden Wärmeverluste auf ein Minimum reduziert. Bei der Heizvorrichtung kann es sich um eine an eine Heizmittelquelle anschliessbare Radiatoreinheit oder um einen an der Deckenwand in Strömungsrichtung angeordneten Gasbrenner handeln. Im letzteren Falle können auch die dem Gasbrenner zugeordneten Steuerteile und Fördermittel auf der Gehäusedecke angeordnet sein.

Eine besonders optimale Beaufschlagung der Warenbahn ergibt sich, wenn auf beiden Seiten wenigstens je ein oberer und je ein unterer Düsenkasten angeordnet ist und wenn die den beiden Düsenkästen zugeführte Menge Behandlungsmittel durch eine zwischen der oberen und der unteren Eintrittsöffnung angelenkte Klappe steuerbar ist. Durch diese Klappe lässt sich die vom Gebläse herkommende homogene Strömung leicht mengenmässig aufteilen, ohne dass dies wiederum zu schädlichen Turbulenzen führen würde.

Für ein Ausschalten des Behandlungsvorgangs, z.B. bei einem Stillstand der Warenbahn, sind die obere und die untere Eintrittsöffnung mit gleichsinnig schwenkbaren Bypassklappen verschliessbar, wobei zwischen dem Druckraum und dem Rückströmraum eine Bypassöffnung angeordnet ist und wobei mittels der unteren Bypassklappe die Bypassöffnung verschliessbar ist.

Die Zugänglichkeit der Vorrichtung wird dadurch weiter verbessert, dass das Gehäuse auf beiden Längsseiten mit verschiebbaren bzw. schwenkbaren Türen versehen ist.

Eine zusätzliche Optimierung des Wärmehaushalts wird erzielt, wenn die Vorrichtung auf an sich bekannte Weise mit einem sich parallel zur Transportrichtung erstreckenden Abluftkanal zum Abführen von Behandlungsmedium aus dem Gehäuse versehen ist und wenn dieser Abluftkanal als Wärmetauscher ausgebildet ist. Dies kann dadurch erfolgen, dass mehrere Rohrleitungen für die Zufuhr von Frischluft in das Gehäuse durch den Abluftkanal hindurchführen, wobei die Frischluft vorwärmbar ist. Der Abluftkanal ist dabei besonders vorteilhaft im Rückströmraum am Boden des Gehäuses angeordnet, wobei sich die Rohrleitungen quer zum Abluftkanal erstrecken. Auf diese Weise wird von aussen durch die Gehäusewand und durch die Rohrleitungen hindurch direkt Frischluft in den Rückströmraum eingebracht und von dort durch das Gebläse angesaugt. Dabei ergibt sich eine optimale Wärmerückgewinnung, wenn jeweils Gruppen von mehreren Rohrleitungen auf einer schräg zur Transportrichtung liegenden Ebene übereinander angeordnet sind.

Weitere Verbesserungen der Strömungsverhältnisse können durch eine besondere Ausgestaltung des Gebläses erreicht werden. Dieses ist zwar auf an sich bekannte Weise als Radialventilator mit einem Rotor und mit einem sich um die Rotorachse etwa spiralförmig erweiternden Ventilgehäuse ausgebildet, an dem eine radiale Austrittsöffnung angeordnet ist. Anders als bei konventionellen Radialventilatoren in derartigen Vorrichtungen ist jedoch die sich im rechten Winkel zur Rotorachse erstreckende Länge der Austrittsöffnung grösser als der maximale Radius am Ventilatorgehäuse. Die Austrittsöffnung ist zudem am Ende eines Ausblasstutzens angeordnet, in dem etwa parallel zur Rotorachse verlaufende Leitschaufeln zum gleichmässigen Verteilen der Strömung über den gesamten Querschnitt der Austrittsöffnung angeordnet sind. Schon unmittelbar am Eingang des Druckraums herrschen damit optimale Strömungsverhältnisse.

Weitere Vorteile können erreicht werden, wenn die sich parallel zur Rotorachse erstreckende Breite der Austrittsöffnung gegenüber der Gehäusebreite im Bereich des Rotors reduziert ist. Durch diese Massnahme wird verhindert, dass die Austrittsöffnung nur gerade auf der Aussenseite der Spirale vollständig von der Strömung ausgefüllt wird. Die Breitenreduktion im Verhältnis zur Breite des Spiralgehäuses bewirkt eine gleichmässige Strömungsdichte über den gesamten Austrittsquerschnitt.

Die reduzierte Breite der Austrittsöffnung kann über die gesamte Länge des Ausblasstutzens etwa gleich sein, d.h. sie kann am Eintritt des Ausblasstutzens auf dem ganzen Querschnitt gleich sein, wie an der Austrittsöffnung. Es ist aber auch denkbar, die Breite am Eintritt des Ausblasstutzens von der Aussenseite zur Innenseite der Spirale kontinuierlich oder stufenweise zu reduzieren.

Die Leitschaufeln können sich in Strömungsrichtung verdicken und sie können in der Ebene der Austrittsöffnung stumpf angeschnitten sein. Damit wird der Verzögerungsgrad der Strömung reduziert. Mit einem angeschlossenen Diffusor könnte anschliessend auf die gesamte Breite des Spiralgehäuses weiter verzögert werden.

Günstige Längen-/Breitenverhältnisse an der Austrittsöffnung lassen sich erzielen, wenn sich die spiralförmige Krümmung der Gehäusewand über einen Winkel von weniger als 270°, vorzugsweise 220° bis 240° erstreckt. Die Länge der Austrittsöffnung kann dabei sogar grösser sein, als der maximale Durchmesser am Gehäuse.

Ausführungsbeispiele der Erfindung sind in den Zeichnungen dargestellt und werden nachstehend genauer beschrieben. Es zeigen:
- Figur 1: Einen Querschnitt durch einen Trockner mit Radiatorheizung im Trocknungsbetrieb,
- Figur 2: einen Querschnitt durch einen Trockner mit Gasheizung im Bypassbetrieb bei geschlossenen Düsenkästen,
- Figur 3: eine Seitenansicht einer ganzen Trocknungslinie, bestehend aus mehreren Einzelvorrichtungen in stark verkleinertem Massstab,
- Figur 4: eine perspektivische Darstellung eines Radialventilators,
- Figur 5: eine Draufsicht auf ein weiteres Ausführungsbeispiel eines Radialventilators, und
- Figur 6: eine Seitenansicht des Radialventilators gemäss Figur 5.

Die in Figur 1 dargestellte Vorrichtung besteht im wesentlichen aus einem im Querschnitt etwa rechteckigen und vorzugsweise mit einer wärmeisolierenden Schicht versehenen Gehäuse 2. Eine Warenbahn 1 wird durch geeignete Führungs- oder Fördermittel 3, beispielsweise durch einen Spannrahmen, durch das Gehäuse hindurchgeführt. Auf an sich bekannte Weise sind auf beiden Seiten der Warenbahn 1 in Transportrichtung mehrere Düsenkästen 4, 4' angeordnet, wobei zwischen den einzelnen Düsenkästen jeweils ein Spalt für das Ausströmen der Abluft verbleibt. Die Düsenkästen sind mit gegen die Warenbahn 1 gerichteten Düsenöffnungen 5 versehen. Der Eintritt der Umluft U in die Düsenkästen erfolgt über Eintrittsöffnungen 6, 6', wobei sich der Querschnitt der Düsenkästen analog der benötigten Luftmenge konisch verjüngt.

Auf der den Eintrittsöffnungen 6, 6' entgegengesetzten Seite des Gehäuses ist unter einer Deckenwand 16 ein Gebläse 7 aufgehängt. Die Antriebsvorrichtung 11 für das Gebläse ist über der Deckenwand 16 angeordnet, wobei ggf. ein geeignetes Getriebe dazwischengeschaltet sein kann. Zwischen den Eintrittöffnungen 6, 6' und der Druckseite 12 des Gebläses ist mit Hilfe einer Trennwand 25 ein Druckraum 14 abgetrennt, wobei der übrige Raum einen Rückströmraum 15 bildet, der einerseits die einzelnen Düsenkästen 4, 4' umgibt und der sich anderseits an die Saugseite 13 des Gebläses 7 anschliesst.

Die beiden Eintrittsöffnungen 6 und 6' sind mit gleichsinnig verschwenkbaren Bypassklappen 18, 18' verschliessbar. Beim Ausführungsbeispiel gemäss Figur 1 sind diese beiden Bypassklappen vollständig geöffnet, so dass beide Düsenkästen 4, 4' die maximal mögliche Luftmenge erhalten. Unterhalb der unteren Eintrittsöffnung 6' ist eine untere Trennwand 26 angeordnet, in welcher eine Bypassöffnung 19 vorgesehen ist. Diese Bypassöffnung liegt im Schwenkbereich der unteren Bypassklappe 18', so dass sie durch diese verschliessbar ist. Auf diese Weise kann die Umluft U erst nach der Beaufschlagung der Warenbahn 1 in den Rückströmraum 15 gelangen.

Zwischen der oberen und der unteren Eintrittsöffnung 6 bzw. 6' ist eine Klappe 17 angelenkt, mit deren Hilfe die Luftmenge zu den einzelnen Düsenkästen 4 und 4' steuerbar ist. In der jeweils äussersten Endstellung kann einer der beiden Düsenkasten ganz von der Umluft abgekoppelt werden.

Von der linken oberen Ecke des Gehäuses 2 erstreckt sich schräg bis über die obere Eintrittsöffnung 6 eine Radiatorenanordnung 8, die über eine Leitung an eine hier nicht dargestellte Heizmittelquelle anschliessbar ist. Dabei kann es sich um Heissdampf oder um heisses Öl handeln.

Unter dem Gebläse 7 ist auf der Saugseite 13 ein Sieb 21 angeordnet, in welchem Flusen und andere Verunreinigungen zurückgehalten werden und das von aussen während des Betriebes gewechselt werden kann.

Am Boden des Gehäuses 2 ist im Rückströmraum 15 ein Abluftkanal 22 angeordnet, der sich parallel zur Transportrichtung durch das Gehäuse erstreckt. Dieser Kanal wird durch quer verlaufende Rohrleitungen durchdrungen, welche durch die Gehäusewand hindurch gegen die Aussenseite bzw. gegen den Rückströmraum 15 hin geöffnet sind. Wie insbesondere aus Figur 3 ersichtlich ist, kann sich der Kanal 22 über eine ganze Linie von mehreren hintereinandergeschalteten Vorrichtungen erstrecken. Dabei wird jeweils ein Teil der Umluft U als Abluft A von einem Abluftgebläse 23 angesaugt und muss dementsprechend durch Frischluft F ersetzt werden. Die kalte Frischluft F dringt durch die Rohrleitungen 24 und erwärmt sich dabei in der heissen Abluft A. Diese Wärmerückgewinnung führt zu einer wesentlichen Verbesserung der Wärmebilanz. Eine optimale Wirkung wird dabei erzielt, wenn die einzelnen Rohrleitungen 24 auf einer Ebene schräg gestaffelt übereinander im Abluftkanal 22 angeordnet sind. Gemäss Figur 3 sind nur im Trocknungsabschnitt 27 Rohrleitungen 24 angeordnet, während im Einwirkabschnitt 28 der Abluftkanal 22 geschlossen ausgebildet ist.

Auf den beiden Längsseiten des Gehäuses 2 sind Türen 20, 20' angeordnet, die zur Seite geschoben bzw. weggeschwenkt werden können. Damit ist der Innenraum des Trockners von beiden Seiten her leicht zugänglich.

Die Vorrichtung im Ausführungsbeispiel gemäss Figur 2 ist bezüglich der Anordnung der Düsenkästen 4, 4' und des Gebläses 7 gleich aufgebaut wie in Figur 1 gezeigt. Anstelle einer Radiatoranordnung ist jedoch an der Deckenwand 16 ein Gasbrenner 9 angeordnet, dessen Brennergebläse 10 und ggf. weitere Steuerteile auf der Deckenwand 16 befestigt sind. Ausserdem ist der Abluftkanal 22 hier nicht von Rohrleitungen 24 durchdrungen, sondern geschlossen ausgebildet.

Im Gegensatz zum vorhergehenden Ausführungsbeispiel sind die beiden Bypassklappen 18 und 18' vollständig geschlossen, wobei die Bypassöffnung 19 freigegeben wird. In dieser Betriebsstellung zirkuliert die Umluft U nur zwischen dem Druckraum 14 und dem Rückströmraum 15, jedoch ohne dabei die Warenbahn 1 zu beaufschlagen. Eine derartige Betriebsstellung ist beispielsweise bei einem Stillstand der Warenbahn 1 erforderlich, um Schäden durch erhöhte Wärmeeinwirkung zu hindern.

Die Linie gemäss Figur 3 besteht aus einzelnen Einheiten mit je sechs Düsenkästen 4, 4' auf beiden Seiten der Warenbahn 1. Jede Einheit hat zwei Gebläse 7. Selbstverständlich können beliebige andere Kombinationen gewählt werden, ohne dass dabei der Gegenstand der Erfindung verlassen würde.

Figur 4 zeigt etwas vereinfacht einen Radialventilator 7, bestehend aus einem sich etwa spiralenförmig erweiterten Ventilatorgehäuse 30, in dem ein Rotor 29 angeordnet ist. Der Rotor dreht sich dabei um eine Rotorachse 32, wobei an der Saugöffnung 35 Luft angesaugt wird. Am Ende der Spirale, also etwa bei ihrem maximalen Radius Rmax schliesst sich ein Ausblasstutzen 33 an das Ventilatorgehäuse 30 an. Dieser Ausblasstutzen mündet in eine Austrittsöffnung 31, deren Länge L grösser ist als der maximale Radius Rmax. Im Ausblasstutzen 33 sind Leitschaufeln 34 angeordnet, welche die Strömung gleichmässig verteilen. Die Breite BA an der Austrittsöffnung 31 ist kleiner als die Breite BG am Spiralgehäuse 30. Diese Breite ist bereits am Eintrittsquerschnitt 36 des Ausblasstutzens reduziert, wobei sich dort die Breite vom grösseren Radius Rmax zum kleineren Radius Rmin noch weiter reduzieren kann.

Anhand der Figuren 5 und 6 wird die Geometrie eines anderen Radialventilators etwas genauer beschrieben. Das spiralförmige Gehäuse 30 erstreckt sich von seinem minimalen Radius Rmin zu seinem maximalen Radius Rmax lediglich über einen Winkel α von ca. 220° bis 240°. Am grösseren Radius Rmax verläuft der Ausblasstutzen 33 annähernd tangiential zur Aussenwand des Gehäuses 30. Dagegen erweitert sich der Ausblasstutzen am kleineren Radius Rmin in einem Bogen bis auf die Länge L der Austrittsöffnung 31. Die Leitschaufeln 34 sind der Krümmung dieses Bogens angepasst.

Aus Figur 6 ist ersichtlich, dass der Ausblasstutzen 33 gegenüber der Breite BG am Spiralgehäuse eine reduzierte Breite BA aufweist und zwar hier gleichmässig bis zur Austrittsöffnung 31.

Die Länge L der Austrittsöffnung 31 ist grösser, als der maximale Durchmesser Dmax am Spiralgehäuse 30. Mit den strichpunktierten Linien ist eine normale 360°-Spirale 37 angedeutet. Daraus wird ersichtlich, dass die Kürzung der Spirale praktisch zu einer um 90° verdrehten Austrittsöffnung 31 führt.

Als weitere Besonderheit sind bei diesem Ausführungsbeispiel die Leitschaufeln 34 im Querschnitt gegen die Austrittsöffnung 31 hin verdickt ausgebildet. In der Ebene der Austrittsöffnung sind die Leitschaufeln stumpf angeschnitten. Die Endabschnitte der Leitschaufeln verlaufen in der Ebene der Austrittsöffnung alle etwa parallel und im Rechten Winkel zur Austrittsöffnung. Die dem kleineren Radius Rmin am nächsten liegende Leitschaufel ist relativ stark gekrümmt, während die dem grösseren Radius Rmax am nächsten liegende Leitschaufel fast gestreckt verläuft.

## Patentansprüche

1. Vorrichtung zur Wärmebehandlung einer fortlaufend geführten Warenbahn (1), insbesondere einer Textilbahn, mit einem gasförmigen Behandlungsmittel, bestehend aus einem Gehäuse (2) mit Führungs- oder Transportmitteln (3) zum Durchführen der Warenbahn, mit wenigstens einem sich quer zur Transportrichtung über die Warenbahn (1) erstreckenden Düsenkasten (4) mit gegen die Warenbahn gerichteten Düsenöffnungen (5), der an einem Ende eine Eintrittsöffnung (6) aufweist, mit einem Gebläse (7) zum Erzeugen einer Umlaufströmung (U) im Gehäuse und mit einer Heizvorrichtung (8, 9) zum Aufheizen des Behandlungsmittels, wobei das Gehäuse (2) in einen an die Eintrittsöffnung (6) und an die Druckseite (12) des Gebläses (7) angrenzenden Druckraum (14) und in einen den Düsenkasten (4) umgebenden und an die Saugseite (13) des Gebläses (7) angrenzenden Rückströmraum (15) unterteilt ist, dadurch gekennzeichnet, dass das Gebläse (7) auf der der Eintrittsöffnung (6) des Düsenkastens (4) entgegengesetzten Seite des Gehäuses (2) angeordnet ist.

2. Vorrichtung nach Anspruch 1, dadurch gekennzeichnet, dass das Gehäuse (2) eine Deckenwand (16) aufweist und dass das Gebläse (7) unter der Deckenwand (16) im Gehäuse angeordnet ist.

3. Vorrichtung nach Anspruch 2, dadurch gekennzeichnet, dass die Antriebsvorrichtung (11) für das Gebläse (7) über der Deckenwand (16) auf dem Gehäuse (2) angeordnet ist.

4. Vorrichtung nach einem der Ansprüche 1 bis 3, dadurch gekennzeichnet, dass die Heizvorrichtung im Druckraum (14) zwischen dem Gebläse (7) und der Eintrittsöffnung (6) angeordnet ist.

5. Vorrichtung nach Anspruch 4, dadurch gekennzeichnet, dass die Heizvorrichtung eine an eine Heizmittelquelle anschliessbare Radiatoreinheit (8) ist, welche sich über der Eintrittsöffnung (6) in den Druckraum (14) erstreckt.

6. Vorrichtung nach Anspruch 4, dadurch gekennzeichnet, dass die Heizvorrichtung ein an der Deckenwand (16) in Strömungsrichtung im Gehäuse (2) angeordneter Gasbrenner (9) ist.

7. Vorrichtung nach einem der Ansprüche 1 bis 6, dadurch gekennzeichnet, dass auf beiden Seiten der Warenbahn (1) wenigstens je ein oberer und je ein unterer Düsenkasten (4, 4') angeordnet ist und dass die den beiden Düsenkästen zugeführte Menge Behandlungsmittel durch eine zwischen der oberen und der unteren Eintrittsöffnung (6, 6') angelenkte Klappe (17) steuerbar ist.

8. Vorrichtung nach Anspruch 7, dadurch gekennzeichnet, dass die obere und die untere Eintrittsöffnung (6, 6') mit gleichsinnig schwenkbaren Bypassklappen (18, 18') verschliessbar sind, dass zwischen dem Druckraum (14) und dem Rückströmraum (15) eine Bypassöffnung (19) angeordnet ist und dass mittels der unteren Bypassklappe (6') die Bypassöffnung verschliessbar ist.

9. Vorrichtung nach einem der Ansprüche 1 bis 8, dadurch gekennzeichnet, dass das Gehäuse (2) auf beiden Längsseiten mit verschiebbaren bzw. schwenkbaren Türen (20) versehen ist.

10. Vorrichtung, insbesondere nach einem der Ansprüche 1 bis 9, mit wenigstens einem sich parallel zur Transportrichtung erstreckenden Abluftkanal (22) zum Abführen von Behandlungsmittel aus dem Gehäuse, dadurch gekennzeichnet, dass mehrere Rohrleitungen (24) für die Zufuhr von Frischluft (F) in das Gehäuse (2) durch den Abluftkanal (22) hindurchführen, wobei die Frischluft vorwärmbar ist.

11. Vorrichtung nach Anspruch 10, dadurch gekennzeichnet, dass der Abluftkanal (22) im Rückströmraum (15) am Boden des Gehäuses (2) angeordnet ist und dass sich die Rohrleitungen (24) quer zum Abluftkanal (22) erstrecken.

12. Vorrichtung nach Anspruch 11, dadurch gekennzeichnet, dass jeweils Gruppen von mehreren Rohrleitungen (24) auf einer schräg zur Transportrichtung liegenden Ebene übereinander angeordnet sind.

13. Vorrichtung nach einem der Ansprüche 1 bis 9, an welcher das Gebläse (7) ein Radialventilator mit einem Rotor (29) und mit einem sich um die Rotorachse etwa spiralförmig erweiternden Ventilatorgehäuse (30) ist, an dem eine radiale Austrittsöffnung (31) angeordnet ist, dadurch gekennzeichnet, dass die sich im rechten Winkel zur Rotorachse (32) erstreckende Länge (L) der Austrittsöffnung (31) grösser ist, als der maximale Radius (Rmax) am Ventilatorgehäuse (30) und dass die Austrittsöffnung (31) am Ende eines Ausblasstutzens (33) angeordnet ist, in dem etwa parallel zur Rotorachse (32) verlaufende Leitschaufeln (34) zum gleichmässigen Verteilen der Strömung über den gesamten Querschnitt der Austrittsöffnung angeordnet sind.

14. Vorrichtung nach Anspruch 13, dadurch gekennzeichnet, dass die sich parallel zur Rotorachse (32) erstrekkende Breite (BA) der Austrittsöffnung gegenüber der Gehäusebreite (BG) im Bereich des Rotors reduziert ist.

15. Vorrichtung nach Anspruch 14, dadurch gekennzeichnet, dass die Breite am Eintritt des Ausblasstutzens vom grösseren (Rmax) zu kleineren (Rmin) Radius der Spirale kontinuierlich oder stufenweise abnimmt.

16. Vorrichtung nach einem der Ansprüche 13 bis 15, dadurch gekennzeichnet, dass die Leitschaufeln (34) sich in Strömungsrichtung verdicken und in der Ebene der Austrittsöffnung (31) stumpf angeschnitten sind.

17. Vorrichtung nach einem der Ansprüche 13 bis 16, dadurch gekennzeichnet, dass die Leitschaufeln (34) in der Ebene der Austrittsöffnung (31) etwa im rechten Winkeln zu dieser Ebene verlaufen.

## Claims

1. Apparatus for the heat treatment of a continuously moved web of material (1), in particular a textile web, with a gaseous treatment agent, comprising a housing (2) with guide or transport means (3) for guiding the web of material therethrough, at least one nozzle casing (4) with nozzle openings (5) directed towards the web of material, the nozzle casing extending transversely with respect to the direction of transport movement over the web of material (1) and at one end having an intake opening (6), a fan (7) for producing a circulatory flow (U) in the housing and a heating device (8, 9) for heating the treatment agent, wherein the housing (2) is subdivided into a pressure chamber (14) adjoining the intake opening (6) and the pressure side (12) of the fan (7) and a return flow chamber (15) surrounding the nozzle casing (4) and adjoining the suction side (13) of the fan (7), characterised in that the fan (7) is arranged on the side of the housing (2) opposite to the intake opening (6) of the nozzle casing (4).

2. Apparatus according to claim 1 characterised in that the housing (2) has a top wall (16) and that the fan (7) is arranged under the top wall (16) in the housing.

3. Apparatus according to claim 2 characterised in that the drive device (11) for the fan (7) is arranged above the top wall (16) on the housing (2).

4. Apparatus according to one of claims 1 to 3 characterised in that the heating device is arranged in the pressure chamber (14) between the fan (7) and the intake opening (6).

5. Apparatus according to claim 4 characterised in that the heating device is a radiator unit (8) which can be connected to a heating agent source and which extends over the intake opening (6) into the pressure chamber (14).

6. Apparatus according to claim 4 characterised in that the heating device is a gas burner (9) arranged in the housing (2) on the top wall (16) in the flow direction.

7. Apparatus according to one of claims 1 to 6 characterised in that at least one respective upper and at least one respective lower nozzle casing (4, 4') is arranged on each of the two sides of the web of material (1) and that the amount of treatment agent fed to the two nozzle casings is controllable by a flap (17) pivotably mounted between the upper and the lower intake openings (6, 6').

8. Apparatus according to claim 7 characterised in that the upper and the lower intake openings (6, 6') are closable with by-pass flaps (18, 18') which are pivotable in the same direction, that a by-pass opening (19) is arranged between the pressure chamber (14) and the return flow chamber (15) and that the by-pass opening is closable by means of the lower by-pass flap (6').

9. Apparatus according to one of claims 1 to 8 characterised in that the housing (2) is provided on both longitudinal sides with displaceable or pivotable doors (20).

10. Apparatus, in particular according to one of claims 1 to 9, with at least one exhaust air duct (22) extending parallel to the transport direction for the discharge of treatment agent from the housing characterised in that a plurality of conduits (24) for the feed of fresh air (F) into the housing (2) lead through the exhaust air duct (22), wherein the fresh air can be preheated.

11. Apparatus according to claim 10 characterised in that the exhaust air duct (22) is arranged in the return flow chamber (15) at the bottom of the housing (2) and that the conduits (24) extend transversely relative to the exhaust air duct (22).

12. Apparatus according to claim 11 characterised in that respective groups of a plurality of conduits (24) are arranged in mutually superposed relationship on a plane disposed inclinedly relative to the transport direction.

13. Apparatus according to one of claims 1 to 9 on which the fan (7) is a radial fan with a rotor (29) and a fan housing (30) which enlarges substantially in a spiral shape around the rotor axis and on which a radial outlet opening (31) is arranged, characterised in that the length (L) of the outlet opening (31), said length extending at a right angle to the rotor axis (32), is larger than the maximum radius (Rmax) on the fan housing (30) and that the outlet opening (31) is arranged at the end of a blow-out connecting portion (33) in which guide vanes (34) are arranged extending substantially parallel to the rotor axis (32) for uniformly distributing the flow over the entire cross-section of the outlet opening.

14. Apparatus according to claim 13 characterised in that the width (BA) of the outlet opening, said width extending parallel to the rotor axis (32), is reduced relative to the housing width (BG) in the region of the rotor.

15. Apparatus according to claim 14 characterised in that the width at the inlet of the blow-out connecting portion decreases continuously or step-wise from the larger radius (Rmax) to the smaller radius (Rmin) of the spiral.

16. Apparatus according to one of claims 13 to 15 characterised in that the guide vanes (34) become thicker in the flow direction and are cut off obtusely in the plane of the outlet opening (31).

17. Apparatus according to one of claims 13 to 16 characterised in that the guide vanes (34) extend in the plane of the outlet opening (31) substantially at a right angle to said plane.

## Revendications

1. Dispositif pour le traitement thermique d'un produit en bande (1) guidé en continu, en particulier d'une bande textile, à l'aide d'un agent de traitement gazeux, formé d'un carter (2) contenant des moyens de guidage ou de transport (3) pour le passage du produit en bande, au moins une enveloppe de tuyère (4) qui s'étend au-dessus du produit en bande (1), transversalement par rapport au sens de transport, et qui présente des ouvertures de tuyères (5) dirigées vers le produit en bande et, à une extrémité, une ouverture d'admission (6), une soufflante (7) pour générer un écoulement circulaire (U) dans le carter, et un dispositif de chauffage (8, 9) pour chauffer l'agent de traitement, étant précisé que le carter (2) est divisé en un espace sous pression (14) voisin de l'ouverture d'admission (6) et du côté pression (12) de la soufflante (7), et en un espace de reflux (15) entourant l'enveloppe de tuyères (4) et voisin du côté aspiration (13) de la soufflante (7), caractérisé en ce que la soufflante (7) est disposée sur le côté du carter (2) opposé à l'ouverture d'admission (6) de l'enveloppe de tuyère (4).

2. Dispositif selon la revendication 1, caractérisé en ce que le carter (2) comporte une paroi formant plafond (16) et en ce que la soufflante (7) est disposée dans le carter sous la paroi formant plafond (16).

3. Dispositif selon la revendication 2, caractérisé en ce que le dispositif d'entraînement (11) prévu pour la soufflante (7) est disposé sur le carter (2) au-dessus de la paroi formant plafond (16).

4. Dispositif selon l'une des revendications 1 à 3, caractérisé en ce que le dispositif de chauffage est disposé dans l'espace sous pression (14) défini entre la soufflante (7) et l'ouverture d'admission (6).

5. Dispositif selon la revendication 4, caractérisé en ce que le dispositif de chauffage est une unité de radiateur (8) qui est apte à être raccordée à une source d'agent chauffant et qui s'étend dans l'espace de pression (14) au-dessus de l'ouverture d'admission (6).

6. Dispositif selon la revendication 4, caractérisé en ce que le dispositif de chauffage est un brûleur à gaz (9) disposé dans le carter (2) dans le sens d'écoulement, au niveau de la paroi formant plafond (16).

7. Dispositif selon l'une des revendications 1 à 6, caractérisé en ce qu'au moins une enveloppe de tuyère supérieure et une enveloppe de tuyère inférieure (4, 4') sont disposées de chaque côté du produit en bande (1) et en ce que la quantité d'agent de traitement amenée dans les deux enveloppes de tuyères est apte à être réglée à l'aide d'un clapet (17) articulé entre les ouvertures d'admission supérieure et inférieure (6, 6').

8. Dispositif selon la revendication 7, caractérisé en ce que les ouvertures d'admission supérieure et inférieure (6, 6') peuvent être fermées par des clapets de dérivation (18, 18') aptes à pivoter dans le même sens, en ce qu'une ouverture de dérivation (19) est disposée entre l'espace sous pression (14) et l'espace de reflux (15), et en ce que l'ouverture de dérivation peut être fermée à l'aide du clapet de dérivation inférieur (6').

9. Dispositif selon l'une des revendications 1 à 8, caractérisé en ce que le carter (2) est pourvu sur ses deux côtés longitudinaux de portes coulissantes ou pivotantes (20).

10. Dispositif, en particulier selon l'une des revendications 1 à 9, comportant au moins un conduit d'air sortant (22) parallèle au sens du transport et destiné à l'évacuation de l'agent de traitement hors du carter, caractérisé en ce que plusieurs tuyaux (24) prévus pour amener de l'air frais (F) dans le carter (2) traversent le conduit d'air sortant (22), l'air frais étant apte à être préchauffé.

11. Dispositif selon la revendication 10, caractérisé en ce que le conduit d'air sortant (22) est disposé au fond du carter (2), dans l'espace de reflux (15), et en ce que les tuyaux (24) s'étendent transversalement par rapport au conduit d'air sortant (22).

12. Dispositif selon la revendication 11, caractérisé en ce que des groupes de plusieurs tuyaux (24) sont superposés sur des plans respectifs inclinés par rapport au sens du transport.

13. Dispositif selon l'une des revendications 1 à 9, dans lequel la soufflante (7) est un ventilateur radial comprenant un rotor (29) et un carter de ventilateur (30) qui va en s'élargissant à peu près en forme de spirale autour de l'axe de rotor et sur lequel est disposée une ouverture de sortie radiale (31), caractérisé en ce que la longueur (L) de l'ouverture de sortie (31) qui s'étend à angle droit par rapport à l'axe de rotor (32) est supérieure au rayon maximal (Rmax) du carter de ventilateur (30), et en ce que l'ouverture de sortie (31) est disposée à l'extrémité d'une tubulure de sortie (33) dans laquelle sont disposées des aubes directrices (34) à peu près parallèles à l'axe de rotor (32) et destinées à répartir régulièrement l'écoulement sur toute la section transversale de l'ouverture de sortie.

14. Dispositif selon la revendication 13, caractérisé en ce que la largeur d'ouverture de sortie (BA) parallèle à l'axe de rotor (32) est réduite par rapport à la largeur de carter (BG) dans la zone du rotor.

15. Dispositif selon la revendication 14, caractérisé en ce que la largeur de l'entrée de la tubulure de sortie va en diminuant de manière continue ou étagée entre le rayon maximal (Rmax) et le rayon minimal (Rmin) de la spirale.

16. Dispositif selon l'une des revendications 13 à 15, caractérisé en ce que les aubes directrices (34) vont en s'épaississant dans le sens d'écoulement et sont taillées sans arêtes dans le plan de l'ouverture de sortie (31).

17. Dispositif selon l'une des revendications 13 à 16, caractérisé en ce que dans le plan de l'ouverture de sortie (31), les aubes directrices (34) s'étendent à peu près à angle droit par rapport à ce plan.
